# FASCICULE DE BREVET EUROPEEN

(11) **EP 0 308 352 B1**
(45) Date de publication et mention de la délivrance du brevet: **27.01.1993**
(21) Numéro de dépôt: 88420301.9
(22) Date de dépôt: 06.09.1988
(51) Int. Cl.: F42B 5/313, F42B 5/285

(54) **Etui pour cartouche, notamment de fusil à canon lisse**
Patronenhülse, insbesondere für Gewehre mit glattem Lauf
Cartridge case, especially for a shotgun equipped with a smooth barrel

(30) Priorité: 11.09.1987 FR 8712997
(43) Date de publication de la demande: 22.03.1989
(73) Titulaire: Baud, Jean-Jacques, F-07130 ST PERAY (FR)
(72) Inventeur: Baud, Jean-Jacques, F-07130 ST PERAY (FR)
(74) Mandataire: Maureau, Pierre

(56) Documents cités:
- BE-A- 859 068
- CH-A- 458 996
- DE-A- 2 548 599
- FR-A- 1 113 479
- FR-A- 2 126 516
- FR-A- 2 199 860
- FR-A- 2 309 830
- US-A- 3 359 906
- US-A- 3 722 412

## Description

La présente invention concerne un étui pour cartouche, notamment de fusil à canon lisse.

Actuellement, ces étuis comprennent un culot métallique, généralement en acier laitonné, portant l'amorce au centre de la face externe de son fond, un corps tubulaire généralement en carton, ou matière plastique, assemblé, par l'une de ses extrémités, au culot et une pièce de remplissage du fond ou pièce de fond, généralement en matière plastique injectée ou extrudée comme le polyéthylène, qui est destinée à améliorer l'assemblage du corps tubulaire au culot, à renforcer la tenue du fond de l'étui et, enfin, à améliorer l'étanchéité aux gaz au niveau de l'assemblage corps tubulaire/culot.

La fabrication de ces étuis nécessite l'utilisation de moyens sophistiqués propres à réaliser un sertissage annulaire à la périphérie du fond du culot pour l'obtention d'un assemblage suffisamment solide du culot avec le corps tubulaire.

La fabrication du culot par emboutissage contribue aussi à augmenter le prix de ces étuis.

On connaît aussi des étuis réalisés en matière plastique en une seule pièce monobloc réalisée par moulage et extrudage ou par injection, mettant en oeuvre des moyens de production onéreux. Ces étuis en une seule pièce présentent en outre l'inconvénient d'être en une seule matière ne convenant pas aux conditions de leur utilisation qui exigent une grande souplesse à l'extrémité libre, qui doit être fermée, du corps tubulaire et une bonne rigidité de la collerette prévue à la périphérie du culot pour servir de prise à l'extracteur.

Pour concilier ces exigences, certains fabricants ont prévu, dans cette collerette, un insert métallique annulaire qui renchérit considérablement le coût des étuis.

Pour remédier à cet inconvénient, on a conçu des étuis en matière plastique en deux parties, un culot et un corps tubulaire, assemblées entre elles par soudage, collage ou autre similaire. Le collage ne conférant pas une tenue mécanique suffisant, on a été réduit à réaliser cet assemblage par soudage. Pour que le soudage puisse être exécuté correctement, il est nécessaire que les températures de fusion soient voisines, ce qui réduit considérablement le choix parmi les différentes matières plastiques constitutives de ces éléments, réduisant donc aussi considérablement l'intérêt de réaliser ces étuis en deux éléments.

On connaît aussi, par le FR-A-2 309 830 une douille en trois éléments, sans culot métallique.

Le procédé de fabrication de cette douille, décrit dans ce document, consiste à placer dans un moule un tube traditionnel extrudé et une pièce de fond en matière plastique injectée et à injecter, entre elles, une troisième pièce qui, en surmoulant les deux premières par l'intérieur, assure leur assemblage.

Ce procédé nécessite donc une opération de surmoulage compliquée et au coût élevé.

En outre, le bourrelet formé à la base du tube en vue de son accrochage par l'extracteur du fusil ne présente pas la résistance mécanique suffisante, ce qui entraîne fréquemment des ruptures par cisaillement.

La présente invention, telle que décrite dans la revendication 1, vise à remédier à ces inconvénients. A cet effet, dans l'étui qu'elle concerne et qui est du type précité composé de trois éléments, culot, corps tubulaire et pièce de fond, en matière plastique, le corps tubulaire présente une extrémité d'assemblage rétreinte en tronc de cône, le culot présente un alésage tronconique de même angle au sommet que l'extrémité rétreinte du corps tubulaire à laquelle il est destiné à servir de logement et la pièce de fond présente un profil extérieur tronconique de même angle au sommet que l'extrémité rétreinte du corps tubulaire et que l'alésage du culot, les dimensions respectives de l'alésage du culot et de la pièce de fond étant telles qu'après assemblage, l'intervalle annulaire les séparant est de largeur légèrement inférieure à l'épaisseur de l'extrémité rétreinte du corps tubulaire, des moyens étant prévus pour permettre l'assemblage, par encliquetage, du culot et de la pièce de fond.

Suivant une forme d'exécution simple de l'invention, le fond du culot présente une ouverture circulaire centrale et la pièce de fond présente un bossage central cylindrique de même diamètre que l'ouverture du fond du culot, apte à être logée dans cette ouverture et à y être retenue, par les moyens d'assemblage par encliquetage précités, ce bossage présentant un logement pour le dispositif d'amorçage destiné à cet étui.

Par exemple, ces moyens d'assemblage par encliquetage peuvent être constitués par une nervure et une gorge annulaires, de même section transversale, ménagées l'une sur la paroi cylindrique du bossage de la pièce de fond et l'autre sur celle de l'ouverture du culot et disposées de manière à être engagées élastiquement l'une sur l'autre lorsque ces deux pièces sont présentées l'une à l'autre en position d'assemblage.

Le corps tubulaire est, de préférence, en une matière plastique semi-rigide telle que le polyéthylène haute densité, lui conférant à la fois des caractéristiques mécaniques de résistance à la compression, à la traction et au cisaillement, suffisantes pour son assemblage solide au culot par compression entre la pièce de fond et l'alésage du culot, une rigidité suffisante pour la tenue de la charge de poudre et de plomb ou autre qu'il doit contenir, et un comportement au tir très satisfaisant..

Le culot, dont la collerette qui borde son fond sert de prise à l'extracteur, doit être en une matière plastique rigide telle que le polyoxyméthylène, tandis que la pièce de fond doit être réalisée en une matière plastique suffisamment rigide pour une bonne tenue de l'assemblage par encliquetage, mais suffisamment souple pour assurer une bonne étanchéité. Une matière plastique convenant parfaitement à la réalisation de cette pièce est un polyéthylène ou encore un polyamide ou un polypropylène.

D'autres caractéristiques selon l'invention sont décrites dans les sous-revendications.

De toute façon, l'invention sera bien comprise à l'aide de la description qui suit, en référence au dessin schématique annexé représentant, à titre d'exemple non limitatif, une forme d'exécution de cet étui :
Figures 1 à 3 sont des vues de côté en élévation, avec demi-coupe axiale, respectivement du corps tubulaire, du culot et de la pièce de fond ;
Figure 4 est une vue en coupe axiale de l'étui après assemblage par encliquetage de ses éléments constitutifs, la pièce de fond n'étant pas coupée ;
Figure 5 est une vue en coupe axiale montrant une variante d'exécution de la pièce de fond.

Comme indiqué précédemment, l'étui selon l'invention est du type constitué de trois éléments en matière plastique, à savoir un corps tubulaire 2, un culot 3 et une pièce de fond 4.

Le corps tubulaire 2, représenté sur la figure 1, qui, pour les raisons explicitées ci-après, est en une matière plastique semi-rigide telle que du polyéthylène haute densité, présente une extrémité d'assemblage 2a rétreinte en tronc de cône d'angle au sommet A de l'ordre de 10 à 15°.

Le culot 3, représenté sur la figure 2, qui, de manière connue, comporte une collerette périphérique 3a destinée à l'accrochage de l'extracteur qui assure l'arrachage de l'étui hors de la chambre arpès la percussion, présente un alésage tronconique 3b de même angle au sommet A que l'extrémité rétreinte du corps tubulaire 2.

En raison non seulement des caractéristiques mécaniques qu'il doit présenter dans sa partie alésée mais également du rôle que doit jouer sa collerette 3a, le culot 3 est en une matière plastique très rigide telle que le polyoxyméthylène.

Le fond 3c de ce culot 3 présente aussi une ouverture centrale circulaire 5, de forme cylindrique et comportant, en saillie sur sa surface cylindrique, une nervure annulaire 6 de section transversale en triangle rectangle, de manière à présenter, du côté de l'alésage conique 3b, une rampe d'introduction 6a et, du côté de la face externe du fond 3c, un cran d'accrochage 6b.

La pièce de fond 4, représentée sur la figure 3, présente un profil extérieur tronconique de même angle au sommet A que l'extrémité rétreinte 2a du corps tubulaire 2 et que l'alésage 3b du culot 3. Cette pièce de fond 4 présente, du côté de son extrémité 4a de petit diamètre, un bossage cylindrique 7 de même diamètre et de même longueur que l'ouverture 5 du fond 3c du culot 3 qui est destinée à lui servir de logement. Ce bossage 7 présente une gorge annulaire 8 de section complémentaire de celle de la nervure 6 et disposée de manière à pouvoir être engagées l'une sur l'autre lorsque le bossage 7 de la pièce de fond 4 est lui-même totalement engagé dans l'ouverture 5 du fond 3c du culot 3.

Cette disposition permet un assemblage par encliquetage de la pièce de fond 4 au culot 3.

Les dimensions respectives de la pièce de fond 4 et de l'alésage 3b du culot 3 sont déterminées de telle manière que, lorsque la pièce de fond 4 est assemblée comme indiqué précédemment au culot 3, il subsiste, entre l'alésage 3b et la pièce de fond 4, un espace annulaire tronconique de largeur légèrement inférieure à l'épaisseur de la paroi de l'extrémité rétreinte 2a du corps tubulaire 2. Cette disposition a pour but de permettre, par l'assemblage par encliquetage du culot 3 et de la pièce de fond 4, un bon ancrage de l'extrémité rétreinte 2a du corps tubulaire 2 dans l'espace précité.

A cet effet, il est intéressant que la pièce de fond 4 présente une certaine élasticité lui permettant de compenser les différences entre l'épaisseur de paroi de l'extrémité rétreinte 2a du corps tubulaire 2 et l'épaisseur annulaire ménagée pour la recevoir. Pour cette raison, la pièce de fond 4 est avantageusement en une matière plastique légèrement souple et élastique telle qu'un polyéthylène, un polyamide ou un polypropylène. Cette souplesse élastique de la pièce de fond 4 présente, en outre, l'avantage de procurer une excellente étanchéité au niveau de l'assemblage des trois éléments 2, 3 et 4. Les caractéristiques de souplesse et d'élasticité de la pièce de fond 4 sont améliorées en procurant à sa paroi externe des stries ou dents annulaires 4b de section transversale triangulaire. En outre, en orientant les dents annulaires 4b en direction de l'extrémité de petit diamètre 4a de la pièce de fond 4 comme montré sur le dessin, on améliore la retenue de l'extrémité rétreinte 2a du corps tubulaire 2 dans l'espace annulaire ménagé entre la pièce de fond 4 et l'alésage 3b du culot 3.

La pièce de fond 4 présente, du côté de son extrémité de grand diamètre 4c et comme cela est connu en soi, un évidement tronconique 9 et le bossage 7 présente une ouverture centrale cylindrique 11, communiquant avec l'évidement 9 précité et destinée à servir de logement au dispositif d'amorçage de la cartouche constituée avec cet étui.

Dans la variante d'exécution illustrée sur la figure 5, la pièce de fond 4 est munie d'une lèvre annulaire 12 bordant l'extrémité intérieure du puits 11 qui est destiné à servir de logement à l'amorce de la cartouche. La présence de cette lèvre 12 a pour but d'améliorer l'étanchéité aux gaz de combustion de la poudre entre l'amorce et la paroi du puits 11, ce qui non seulement améliore le rendement de la cartouche mais encore diminue les risques d'expulsion de l'amorce.

On conçoit aisément qu'en raison des facilités de fabrication par moulage, injection ou autre de ses trois composants ainsi qu'en raison de la simplicité de leur assemblage, cet étui est d'un prix de revient très peu élevé, tout en présentant de meilleures garanties de fonctionnement que les étuis traditionnels, notamment en raison de l'étanchéité de l'assemblage des trois éléments constitutifs et de la nature de leurs composants.

Cet étui présente aussi l'avantage de permettre, avec une totale liberté, l'assemblage de corps tubulaires et de culots de différentes couleurs, ce qui, par l'adoption d'un code de couleur déterminé, facilite la distinction entre des cartouches différentes.

## Revendications

1. Etui pour cartouche, notamment de fusil à canon lisse, du type composé de trois éléments en matière plastique moulable ou injectable, à savoir un corps tubulaire (2), un culot (3) et une pièce de fond (4), caractérisé en ce que le corps tubulaire (2) présente une extrémité d'assemblage (2a) rétreinte en tronc de cône, le culot (3) présente un alésage tronconique (3b) de même angle au sommet (A) que l'extrémité rétreinte (2a) du corps tubulaire (2) à laquelle il est destiné à servir de logement et la pièce de fond (4) présente un profil extérieur tronconique de même angle au sommet (A) que l'extrémité rétreinte (2a) du corps tubulaire (2) et que l'alésage (3b) du culot (3), les dimensions respectives de l'alésage (3b) du culot (3) et de la pièce de fond (4) étant telles qu'après assemblage, l'intervalle annulaire les séparant est de largeur légèrement inférieure à l'épaisseur de l'extrémité rétreinte (2a) du corps tubulaire (2), des moyens étant prévus pour permettre l'assemblage, par encliquetage, du culot (3) et de la pièce de fond (4).

2. Etui selon la revendication 1, caractérisé en ce que le fond (3c) du culot (3) présente une ouverture circulaire centrale (5) et la pièce de fond (4) présente un bossage central cylindrique (7) de même diamètre que l'ouverture (5) du fond (3c) du culot (3), apte à être logée dans cette ouverture et à y être retenue, par les moyens d'assemblage par encliquetage précités, ce bossage (7) présentant un logement (11) pour le dispositif d'amorçage destiné à cet étui.

3. Etui selon la revendication 2, caractérisé en ce que les moyens d'assemblage par encliquetage du culot (3) et de la pièce de fond (4) sont constitués par une nervure (6) et une gorge (8) annulaires, de même section transversale, ménagées l'une (8) sur la paroi cylindrique du bossage (7) de la pièce de fond (4) et l'autre (6) sur celle de l'ouverture (5) du culot (3) et disposées de manière à être engagées élastiquement l'une sur l'autre lorsque ces deux pièces (3,4) sont présentées l'une à l'autre en position d'assemblage.

4. Etui selon l'une quelconque des revendications 1 à 3, caractérisé en ce que la pièce de fond (4) présente, en saillie sur sa paroi tronconique, des stries ou dents annulaires (4b).

5. Etui selon la revendication 4, caractérisé en ce que les stries ou dents annulaires (4b) de la pièce de fond (4) ont une section transversale triangulaire et sont orientées du côté de son extrémité de petit diamètre (4c).

6. Etui selon l'une quelconque des revendications précédentes, caractérisé en ce que le corps tubulaire (2) est en une matière plastique semi-rigide telle que le polyéthylène haute densité.

7. Etui selon l'une quelconque des revendications précédentes, caractérisé en ce que le culot (3) est en une matière plastique très rigide telle que le polyoxyméthylène.

8. Etui selon l'une quelconque des revendications précédentes, caractérisé en ce que la pièce de fond (4) est en une matière plastique légèrement souple et élastique telle qu'un polyéthylène, un polyamide ou un polypropylène.

9. Etui selon la revendication 8, caractérisé en ce que la pièce de fond (4) présente une lèvre annulaire (12) bordant l'extrémité intérieure du puits (11) destiné à servir de logement à l'amorce.

## Claims

1. A cartridge case, particularly for a smoothbore gun, of the type comprising three elements made of mouldable or injectable plastics material, i.e. a tubular member (2), a cap (3) and a base portion (4), characterised in that the tubular member (2) has an assembly end (2a) which is constricted in a truncated conical configuration, the cap (3) having a truncated-conical bore (3b) with the same angle at the peak (A) as the constricted end (2a) of the tubular member (2) for which it is intended to serve as a housing, and the base portion (4) has a truncated conical external profile with the same angle at the peak (A)_ as the constricted end (2a) of the tubular member (2), and in that the bore (3b) of the cap (3), the respective dimensions of the bore (3b) of the cap (3) and of the base portion (4) are such that, after assembly, the annular space separating them is of a width slightly less than the thickness of the constricted end (2a) of the tubular member (2), means being provided to permit assembly, by latching, of the cap (3) and of the base portion (4).

2. A case according to Claim 1, characterised in that the base (3c) of the cap (3) has a central circular opening (5), and the base portion (4) has a central cylindrical boss (7) of the same diameter as the opening (5) in the base (3c) of the cap (3), capable of being lodged in this opening and of being retained there, by the aforementioned means of assembly by latching, this boss (7) having a housing (11) for the detonator device intended for this case.

3. A case according to Claim 2, characterised in that the means of assembly by latching of the cap (3) and of the base portion (4) are composed of an annular rib (6) and throat (8) of the same cross-section, one (8) fitted on the cylindrical wall of the boss (7) of the base portion (4), and the other (6) on that of the opening (5) in the cap (3) and disposed in such a way as to be engaged elastically one upon the other when these two pieces (3, 4) are presented to one another in the assembly position.

4. A case according to any one of Claims 1 to 3, characterised in that the base portion (4) has, projecting on its truncated conical wall, annular striations or teeth (4b).

5. A case according to Claim 4, characterised in that the annular striations or teeth (4b) of the base portion (4) have a triangular cross-section and are oriented towards its small-diameter end (4c).

6. A case according to any one of the foregoing Claims, characterised in that the tubular member (2) is made of a semi-rigid plastics material such as high-density polyethylene.

7. A case according to any one of the foregoing Claims, characterised in that the cap (3) is made of an extremely rigid plastics material such as polyoxymethylene.

8. A case according to any one of the foregoing Claims, characterised in that the base portion (4) is made of a slightly flexible and resilient plastics material, such as a polyethylene, a polyamide or a polypropylene.

9. A case according to Claim 8, characterised in that the base portion (4) has an annular lip (12) surrounding the internal end of the well (11) intended to serve as a housing for the detonator.

## Patentansprüche

1. Patronenhülse, insbesondere für Gewehre mit glattem Lauf, bestehend aus drei gießbaren oder spritzbaren Kunststoffelementen, nämlich einem Rohrkörper (2), einem Sockel (3) und einem Bodenstück (4), **dadurch gekennzeichnet,** daß der Rohrkörper (2) ein eingezogenes, kegelstumpfförmiges Montageende (2a) aufweist, der Sockel eine kegelstumpfförmige Bohrung (3b) des gleichen Spitzenwinkels (A) wie das eingezogene Ende (2a) des Rohrkörpers (2) aufweist, zu dessen Aufnahme sie bestimmt ist und das Bodenstück (4) ein kegelstumpfförmiges Außenprofil des gleichen Spitzenwinkels (A) wie das eingezogene Ende (2a) des Rohrkörpers (2) aufweist und daß die Bohrung (3b) des Sockels (3), die entsprechenden Dimensionen der Bohrung (3b) des Sockels (3) und des Bodenstückes (4) derart ausgelegt sind, daß nach der Montage der sie trennende ringförmige Freiraum von einer Breite leicht unter der Dicke des eingezogenen Endes (2a) des Rohrkörpers (2) ist, wobei Mittel für die Montage durch Verrasten des Sockels (3) und des Bodenstückes (4) vorgesehen sind.

2. Hülse nach Anspruch 1, dadurch gekennzeichnet, daß der Boden (3c) des Sockels (3) eine kreisförmige mittige Öffnung (5) aufweist und das Bodenstück (4) einen zylindrischen mittigen Ansatz (7) des gleichen Durchmessers wie die Öffnung (5) des Bodens (3c) des Sockels (3) aufweist, geeignet, in dieser Öffnung aufgenommen und darin rückgehalten zu werden durch die verrastend wirkenden Montagemittel, wobei dieser Ansatz (7) einen Aufnahmeraum (11) für die für diese Hülse vorgesehene Zündeinrichtung aufweist.

3. Hülse nach Anspruch 2, dadurch gekennzeichnet, daß die Mittel zur verrastenden Montage des Sockels (3) und des Bodenstückes (4) durch eine ringförmige Rippe (6) und eine ringförmige Nut (8) gebildet sind, die den gleichen Querschnitt haben, wobei die eine (8) in der zylindrischen Wand des Ansatzes (7) des Bodenstückes (4) und die andere (6) in der zylindrischen Wand der Öffnung (5) des Sockels (3) vorgesehen sind und derart angeordnet sind, daß sie elastisch ineinandergreifen, wenn diese beiden Teile (3, 4) in Montageposition zueinander stehen.

4. Hülse nach einem der Ansprüche 1 - 3, dadurch gekennzeichnet, daß das Bodenstück (4), vorspringend von seiner kegelstumpfförmigen Wand, ringförmige Riefen oder Zähne (4b) aufweist.

5. Hülse nach Anspruch 4, dadurch gekennzeichnet, daß die ringförmigen Riefen oder Zähne (4b) des Bodenstückes (4) einen dreieckigen Querschnitt haben und zur Seite seines Endes (4a) mit dem kleinen Durchmesser orientiert sind.

6. Hülse nach einem der vorhergehenden Ansprüche, dadurch gekennzeichnet, daß der Rohrkörper (10) aus einem halbstarren Kunststoff wie Polyäthylen hoher Dichte besteht.

7. Hülse nach einem der vorhergehenden Ansprüche, dadurch gekennzeichnet, daß der Sockel (3) aus einem sehr starren Kunststoff wie Polyoxymethylen besteht.

8. Hülse nach einem der vorhergehenden Ansprüche, dadurch gekennzeichnet, daß das Bodenstück (4) aus einem leicht bildsamen und elastischen Kunststoff wie einem Polyäthylen, einem Polyamid oder einem Polypropylen besteht.

9. Hülse nach Anspruch 8, dadurch gekennzeichnet, daß das Bodenstück (4) eine ringförmige Lippe (12) aufweist, die das innere Ende des zur Aufnahme der Zündeinrichtung bestimmten Aufnahmeraumes (4) begrenzt.
